# FASCICULE DE BREVET EUROPEEN

(11) **EP 1 072 735 B1**
(45) Date de publication et mention de la délivrance du brevet: **29.09.2004**
(21) Numéro de dépôt: 00402183.8
(22) Date de dépôt: 28.07.2000
(51) Int. Cl.: E04F 21/22

(54) **Dispositif d'assistance à la pose de lambris**
Verlegehilfevorrichtung zum Anbringen von Täfelung
Assistance device for laying panelling

(30) Priorité: 29.07.1999 FR 9909857
(43) Date de publication de la demande: 31.01.2001
(73) Titulaire: ETABLISSEMENTS PIERRE GREHAL ET COMPAGNIE, 95350 Saint-Brice-sous-Forêt (FR)
(72) Inventeur: Marcon, Lionel, 95350 Saint Brice sous Forêt (FR)
(74) Mandataire: Coester, Jacques Charles

(56) Documents cités:
- US-A- 1 577 491
- US-A- 2 717 144
- US-A- 2 780 437
- US-A- 3 524 623

## Description

La présente invention concerne de façon générale un dispositif d'assistance à la pose de lambris sur des tasseaux.

Plus précisément, l'invention concerne un dispositif d'assistance à la pose, sur un tasseau de largeur déterminée, de lambris à disposer transversalement à ce tasseau, ce dispositif comprenant des organes de fixation pour se fixer sur le tasseau, une tige sélectivement entraînée en translation par rapport aux organes de fixation, parallèlement au tasseau, un poussoir fixé à une extrémité de la tige, et des organes d'entraînement, solidaires des organes de fixation, pour entraîner la tige suivant un axe longitudinal de la tige, dans un sens d'avancement pour lequel le poussoir la précède.

Des dispositifs de ce type sont bien connus dans l'art antérieur, comme en témoignent notamment les brevets US - 1 618 896, US - 2 717 144, US - 3 524 623, US - 4 620 691, et FR - 2 701 883.

Le problème essentiel que soulève la pose de lambris réside dans la difficulté d'appliquer aux lambris, en deux points espacés de leur longueur, des forces équilibrées pour garantir le parallélisme des lambris posés, cette difficulté étant pratiquement insurmontable lorsque la pose est effectuée par une seule personne.

Certains des dispositifs connus ne visent cependant pas à résoudre ce problème, mais seulement à permettre l'application, sur les lambris en cours de pose, d'une force relativement élevée moyennant un effort physique relativement modéré.

Par ailleurs, bien que le dispositif par exemple décrit dans le brevet US - 3 524 623 résolve ce problème, ce brevet préconise l'emploi, en tant qu'organes de fixation, de clous destinés à pénétrer dans le bois du tasseau.

Pour faciliter la pénétration des clous dans le bois, ces derniers sont inclinés suivant une direction inverse du sens d'avancement du poussoir, de sorte qu'ils s'impriment en principe dans le bois du tasseau lorsque la force appliquée sur le lambris en cours de pose dépasse la résistance du bois à l'enfoncement de ces clous.

L'expérience montre cependant que si le tasseau est constitué d'un bois trop tendre, les clous ont tendance à déchirer le bois du tasseau avant même que la force appliquée sur le lambris en cours de pose soit suffisante, et que si le tasseau est constitué d'un bois trop dur, l'extraction des clous est particulièrement malcommode.

Dans ce contexte, l'invention vise notamment à proposer un dispositif d'assistance à la pose de lambris qui s'affranchisse de ce compromis, tout en présentant une grande facilité d'utilisation.

A cette fin, le dispositif de l'invention, par ailleurs conforme à la définition générique qu'en donne le préambule ci-dessus, est essentiellement caractérisé en ce que les organes de fixation comprennent un étrier formant étau, équipé d'une cale vissable pour adapter une dimension transversale de l'étrier à la largeur du tasseau, et d'une sauterelle pour fixer sélectivement l'étrier sur le tasseau.

Selon un mode de réalisation préféré de l'invention, les organes d'entraînement comprennent une pince essentiellement formée d'un premier et d'un second leviers sensiblement perpendiculaires à la tige et respectivement fixe et pivotant par rapport à l'étrier, un cliquet d'entraînement monté basculant autour d'un premier axe transversal fixé au second levier et transmettant à la tige, dans le sens d'avancement, un mouvement de translation lié au mouvement de pivotement du second levier, et un cliquet de retenue, monté basculant autour d'un second axe transversal fixe par rapport à l'étrier, pour interdire à la tige un mouvement dans un sens inverse du sens d'avancement.

Dans ce cas, le premier levier est de préférence conformé en chape et le second levier est monté pivotant autour d'un troisième axe transversal, le premier levier supportant alors les second et troisième axes transversaux.

La tige, qui peut être crantée, présente par exemple une surface externe sensiblement cylindrique, n'est avantageusement crantée que sur une plage angulairement limitée de sa surface externe, et présente éventuellement un crochet permettant de l'entraîner facilement en rotation autour de son axe longitudinal, cette tige pouvant ainsi être débrayée des cliquets d'entraînement et de retenue.

L'étrier peut présenter une base reliant des première et seconde branches latérales, la première branche latérale portant la sauterelle.

Par exemple, la sauterelle présente un axe de poussée qui traverse la première branche latérale de l'étrier, alors que la cale vissable est portée par l'axe de poussée de la sauterelle, la deuxième branche de l'étrier portant une ou plusieurs griffes tournées vers la première branche.

Dans un mode de réalisation préféré de l'invention, l'étrier, la pince, et le poussoir sont constitués de flans métalliques découpés et pliés, et une extrémité du premier levier s'élargit pour former une platine qui est rendue solidaire d'une face externe de la base de l'étrier.

Le poussoir est de préférence conçu pour former, au bout de la tige, une pelle renversée propre à assurer, si nécessaire, le maintien d'un gabarit.

Le poussoir peut en outre être monté de façon amovible sur l'extrémité de la tige pour être interchangeable, ce poussoir pouvant alors aussi prendre la forme d'une patte de guidage qui s'étend au moins partiellement dans un plan contenant l'axe longitudinal de la tige.

Le poussoir présente par exemple des découpes délimitant des bandes transversales dont certaines au moins sont disposées de part et d'autre de la tige et dont l'une vient buter sur l'extrémité de la tige.

Enfin, l'extrémité de la tige peut présenter un épaulement prenant place dans l'une des découpes et déformant élastiquement l'une au moins des bandes transversales lorsque le poussoir est enfilé sur la tige.

D'autres caractéristiques et avantages de l'invention ressortiront clairement de la description qui en est faite ci-après, à titre indicatif et nullement limitatif, en référence aux dessins annexés.

Dans ces derniers, la figure 1 est une vue en perspective générale d'un dispositif conforme à l'invention, en cours d'utilisation, la distance entre le gabarit et le lambris à poser, ainsi que la distance entre le lambris à poser et les lambris déjà posés, ayant été dilatées pour permettre une meilleure compréhension de la figure.

La figure 2 est une vue en perspective éclatée du dispositif représenté à la figure 1.

La figure 3 est une vue en perspective du dispositif représenté à la figure 2, après assemblage.

Et la figure 4 est une vue de dessus de la tige équipée d'un poussoir d'un autre type.

Comme le montre le mieux la figure 1, l'invention concerne un dispositif destiné à faciliter la pose de lambris 2 sur des tasseaux 1, les lambris étant disposés transversalement par rapport aux tasseaux.

Ce dispositif comprend, de façon générale, des organes de fixation 3 permettant de le fixer sur un tasseau 1, une tige 4, un poussoir 5 fixé, de préférence de façon amovible, à une extrémité 40 de la tige 4, et des organes d'entraînement 6 pour entraîner la tige 4 suivant un axe longitudinal X (figure 3) et dans un sens d'avancement A.

Les organes d'entraînement 6 sont solidaires des organes de fixation 3, qui sont eux-mêmes solidaires, en fonctionnement, du tasseau 1, la tige étant entraînée en translation le long de ce tasseau 1.

Selon l'invention, les organes de fixation 3 comprennent un étrier 30 formant étau (figures 2 et 3), équipé d'une cale vissable 31 pour adapter la dimension transversale de l'étrier à la largeur L du tasseau 1, et d'une sauterelle 32 permettant de fixer rapidement l'étrier 30 sur le tasseau 1 et de l'en retirer tout aussi rapidement.

Par "sauterelle" on entend ici tout mécanisme de verrouillage à came ou levier, fonctionnant sur le principe universellement connu du point mort dépassé, encore connu sous le nom du principe de "genouillère".

Par ailleurs, les organes d'entraînement 6 comprennent essentiellement une pince 60, un cliquet d'entraînement 63, et un cliquet de retenue 64, la pince étant principalement formée de deux leviers 61, 62 disposés pratiquement en équerre par rapport à la tige 4 et dont le premier, 61, est monté fixe par rapport à l'étrier 30.

L'étrier 30, la pince 60, et le poussoir 5 sont de préférence constitués de flans métalliques découpés et pliés.

Lorsque tel est le cas, il est aisé de prévoir que le levier fixe 61 soit conformé en chape et qu'il présente une extrémité qui s'élargisse, grâce à un repli, pour former une platine 610.

La platine 610 peut elle-même être rendue solidaire de la face externe de la base 300 de l'étrier 30, par exemple au moyen de vis telles que 611, et d'ergots tels que 612 engagés dans des lumières telles que 301 de la base 300 de l'étrier 30.

Le second levier 62 peut ainsi être monté pivotant autour d'un axe transversal 623 qui est supporté par la chape que constitue le levier fixe 61, un ressort hélicoïdal 600 étant enroulé sur cet axe pour écarter élastiquement le levier 62 du levier fixe 61 et appuyer le levier 62 contre une butée transversale 69.

Comme le montre bien la figure 3, la tige 4 est de préférence crantée, mais seulement sur une plage angulairement limitée de sa surface externe, cette surface étant par ailleurs essentiellement cylindrique.

Le cliquet d'entraînement 63 est monté basculant autour d'un axe transversal 631 fixé à une extrémité du levier 62 pour transmettre à la tige 4, dans le sens d'avancement A, un mouvement de translation lié au mouvement de pivotement du second levier 62 autour de l'axe 623.

Le cliquet de retenue 64 est monté basculant autour d'un axe transversal 642 supporté par la chape que constitue le levier fixe 61, et a pour fonction d'interdire à la tige 4 tout mouvement dans un sens inverse du sens d'avancement A.

Chacun des cliquets 63 et 64 est élastiquement sollicité vers la tige 4 grâce à un ressort hélicoïdal approprié, par exemple enroulé sur l'axe de ce cliquet.

La tige 4 est guidée en translation contre la face externe de la base 300 de l'étrier 30, ou à son voisinage, du côté de l'extrémité du levier fixe 61 en forme de platine, et de manière à pouvoir être entraînée en rotation autour de son axe longitudinal X.

Cette tige 4 est par ailleurs de préférence conformée en crochet à son extrémité 41 distante du poussoir 5, de manière à faciliter son entraînement en rotation autour de l'axe X, grâce auquel le crantage 42 de la tige échappe aux cliquets 63 et 64, et grâce auquel la tige 4 peut donc être librement déplacée par rapport à l'étrier 30.

Le poussoir 5 monté à l'extrémité 40 de la tige 4 peut adopter la forme d'une pelle renversée, de manière à pouvoir, si nécessaire, maintenir un gabarit 7 dont la partie avant 70 est adaptée au profil du lambris, dans le cas où ce lambris est orienté d'une façon telle qu'une pression directement exercée sur lui par le poussoir risquerait de l'endommager.

L'étrier 30 adopte globalement un profil en "U", formé de deux branches latérales 301, 302 reliées l'une à l'autre par la base 300 de cet étrier 30.

La première branche 301 présente par exemple une oreille 303 sur laquelle est articulée la sauterelle 32.

La sauterelle 32 présente par ailleurs un axe de poussée 320 qui traverse la première branche latérale 301 de l'étrier, et qui peut être fileté pour porter un écrou propre à constituer la cale vissable 31.

Pour parfaire le maintien de l'étrier 30 sur le tasseau 1, l'autre branche 302 de l'étrier porte avantageusement deux griffes, telles que 304, qui sont orientées suivant une direction transversale et qui pointent vers la première branche 301.

Bien que le poussoir 5 puisse être riveté sur l'extrémité 40 de la tige 4, il est de préférence monté de façon amovible sur cette tige, éventuellement au moyen d'une vis.

En outre, comme le montre la figure 4, ce poussoir peut adopter diverses formes, et notamment celle d'une patte de guidage 50 qui s'étend au moins partiellement dans un plan contenant l'axe longitudinal X de la tige, et qui s'élargit à distance de l'extrémité 40 de cette tige.

Comme le montre par ailleurs la figure 4, le poussoir 5 peut présenter des découpes, telles que 51, 53 et 55, qui délimitent des bandes transversales, telles que 52, 54, 56, 58, servant au montage amovible du poussoir 5 sur la tige 4.

Plus précisément, certaines de ces découpes, telles que 52, 54 et 56, sont disposées de part et d'autre de la tige 4, et l'une de ces découpes, telle que 58, vient buter sur l'extrémité 40 de la tige 4.

De préférence, l'extrémité 40 de la tige 4 présente un relief, tel qu'un épaulement 400, qui prend place dans l'une des découpes 55, et qui déforme élastiquement l'une au moins des bandes transversales, telle que 56, lorsque ce poussoir 5 est enfilé sur la tige 4.

On notera enfin que l'invention n'est pas limitée aux modes de réalisation décrits.

En effet, il est possible de doter les moyens de fixation 3 de moyens de réglage de la longueur de la cale vissable 31 de manière à adapter cette dernière à la largeur du tasseau 1. Par exemple, ces moyens se présentent sous la forme d'un jeu de vis adaptées chacune pour le montage de la cale vissable 31, ces vis ayant des longueurs spécifiques et étant choisies chacune en fonction de la largeur de tasseaux susceptibles de recevoir le dispositif d'assistance selon l'invention.

Par ailleurs, il est également possible de prévoir, sur la paroi constitutive du poussoir 5 des orifices (non représentés) permettant la fixation, par exemple par vissage, d'une cale martyre par laquelle le poussoir 5 exerce un effort sur les lambris 7.

Enfin, de préférence, on adapte la forme du poussoir 5 au type de lambris à monter, à savoir soit à ténon soit à mortaise.

## Revendications

1. Dispositif d'assistance à la pose, sur un tasseau (1) de largeur déterminée (L), de lambris (2) à disposer transversalement à ce tasseau, ce dispositif comprenant des organes de fixation (3) pour se fixer sur le tasseau, une tige (4) sélectivement entraînée en translation par rapport aux organes de fixation (3), parallèlement au tasseau, un poussoir (5) fixé à une extrémité (40) de la tige (4), et des organes d'entraînement (6), solidaires des organes de fixation (3), pour entraîner la tige (4) suivant un axe longitudinal (X) de la tige, dans un sens d'avancement (A) pour lequel le poussoir la précède, **caractérisé en ce que** les organes de fixation (3) comprennent un étrier (30) formant étau, équipé d'une cale vissable (31) pour adapter une dimension transversale de l'étrier à la largeur (L) du tasseau (1), et d'une sauterelle (32) pour fixer sélectivement l'étrier (30) sur le tasseau (1).

2. Dispositif d'assistance suivant la revendication 1, **caractérisé en ce que** les organes d'entraînement (6) comprennent une pince (60) essentiellement formée d'un premier et d'un second leviers (61, 62) sensiblement perpendiculaires à la tige (4) et respectivement fixe et pivotant par rapport à l'étrier (30), un cliquet d'entraînement (63) monté basculant autour d'un premier axe transversal (631) fixé au second levier (62) et transmettant à la tige (4), dans le sens d'avancement (A), un mouvement de translation lié au mouvement de pivotement du second levier (62), et un cliquet de retenue (64), monté basculant autour d'un second axe transversal (642) fixe par rapport à l'étrier (30), pour interdire à la tige (4) un mouvement dans un sens inverse du sens d'avancement (A).

3. Dispositif d'assistance suivant la revendication 2, **caractérisé en ce que** le premier levier (61) est conformé en chape, **en ce que** le second levier (62) est monté pivotant autour d'un troisième axe transversal (623), et **en ce que** le premier levier (61) supporte les second et troisième axes transversaux (642, 623).

4. Dispositif d'assistance suivant l'une quelconque des revendications précédentes, **caractérisé en ce que** la tige (4) est crantée.

5. Dispositif d'assistance suivant l'une quelconque des revendications précédentes, **caractérisé en ce que** la tige (4) présente une surface externe sensiblement cylindrique, est crantée sur une plage angulairement limitée de sa surface externe, et peut être entraînée en rotation autour de son axe longitudinal (X).

6. Dispositif d'assistance suivant l'une quelconque des revendications précédentes, **caractérisé en ce que** l'étrier (30) présente une base (300) reliant des première et seconde branches latérales (301, 302), et **en ce que** la première branche latérale (301) porte la sauterelle (32).

7. Dispositif d'assistance suivant les revendications 3 et 5, **caractérisé en ce qu'**une extrémité du premier levier (61) s'élargit pour former une platine (610) qui est rendue solidaire d'une face externe de la base (300) de l'étrier (30).

8. Dispositif d'assistance suivant l'une quelconque des revendications précédentes combinée à la revendication 2, **caractérisé en ce que** l'étrier (30), 1 la pince (60), et le poussoir (5) sont constitués de flans métalliques découpés et pliés.

9. Dispositif d'assistance suivant l'une quelconque des revendications précédentes combinée à la revendication 6, **caractérisé en ce que** la sauterelle (32) présente un axe de poussée (320) traversant la première branche latérale (301) de l'étrier, **en ce que** la cale vissable (31) est portée par l'axe de poussée (320) de la sauterelle, et **en ce que** la deuxième branche (302) de l'étrier porte au moins une griffe (304) tournée en direction de la première branche (301).

10. Dispositif d'assistance selon la revendication 9, **caractérisé en ce que** les moyens de fixation comportent des moyens de réglage de la longueur de la cale vissable (31) de manière à adapter cette dernière à la largeur du tasseau (1).

11. Dispositif d'assistance suivant l'une quelconque des revendications précédentes, **caractérisé en ce que** le poussoir (5) forme, au bout de la tige (4), une pelle renversée propre à maintenir sélectivement un gabarit (7).

12. Dispositif d'assistance suivant l'une quelconque des revendications 1 à 9, **caractérisé en ce que** le poussoir (5) est monté de façon amovible sur l'extrémité (40) de la tige (4).

13. Dispositif d'assistance selon l'une quelconque des revendications 1 à 12, **caractérisé en ce qu'**il comporte des moyens de fixation d'une cale martyre sur le poussoir (5) par laquelle ce dernier s'appui contre les lambris.

14. Dispositif d'assistance suivant la revendication 12 ou 13, **caractérisé en ce que** le poussoir (5) prend la forme d'une patte de guidage (50) qui s'étend au moins partiellement dans un plan contenant l'axe longitudinal de la tige.

15. Dispositif d'assistance suivant l'une quelconque des revendications 12 à 14, **caractérisé en ce que** le poussoir (5) présente des découpes (51, 53, 55) délimitant des bandes transversales (52, 54, 56, 58) dont certaines au moins (52, 54, 56) sont disposées de part et d'autre de la tige, et dont l'une (58) vient buter sur l'extrémité (40) de la tige (4).

16. Dispositif d'assistance suivant l'une quelconque des revendications 12 et 15, **caractérisé en ce que** l'extrémité (40) de la tige (4) présente un épaulement (400) prenant place dans l'une des découpes et déformant élastiquement l'une au moins des bandes transversales lorsque le poussoir est enfilé sur la tige.

## Patentansprüche

1. Verlegehilfevorrichtung zum Anbringen auf einer Latte (1) einer bestimmten Breite (L) von Täfelung (2), die quer auf dieser Latte anzuordnen ist, wobei diese Vorrichtung Befestigungsorgane (3) umfasst, um sich auf der Latte zu befestigen, einen Stab (4), der selektiv in bezug auf die Befestigungsorgane (3) parallel zur Latte zu verschoben wird, einen an einem Ende (40) des Stabs (4) befestigten Drücker (5) und mit den Befestigungsorganen (3) verbundene Mitnahmeorgane (6) zur Mitnahme des Stabs (4) gemäß einer Längsachse (X) des Stabs in einer Vorschubrichtung (A), in welcher ihm der Drücker voranläuft, **dadurch gekennzeichnet, dass** die Befestigungsorgane (3) einen Bügel (30) in Form einer Zwinge aufweisen, die mit einem schraubbaren Block (31) versehen ist, um ein Quermaß des Bügels an die Breite (L) der Latte (1) anzupassen, und einen Schnellverschluss (32) zum selektiven Feststellen des Bügels (30) auf der Latte (1).

2. Hilfevorrichtung nach Anspruch 1, **dadurch gekennzeichnet, dass** die Mitnahmeorgane (6) eine Klemme (60) umfassen, die im wesentlichen von einem ersten und einem zweiten Hebel (61, 62) gebildet wird, die zum Stab (4) etwa senkrecht sind und jeweils fest und in bezug auf den Bügel (30) schwenkend, eine Mitnehmerratsche (63), die um eine erste, am zweiten Hebel (62) befestigte Querachse (631) kippbar montiert ist und die auf den Stab (4) in der Vorschubrichtung (A) eine mit der Schwenkbewegung des zweiten Hebels (62) verbundene Verschiebebewegung überträgt, und einen kippbar um eine zweite Querachse (632) montierten, in bezug auf den Bügel (30) festen Sperrzahn (64), um eine Bewegung des Stabs (4) in Gegenrichtung der Vorschubrichtung (A) zu verhindern.

3. Hilfevorrichtung nach Anspruch 2, **dadurch gekennzeichnet, dass** der erste Hebel (61) abdeckungskonform ist, dadurch, dass der zweite Hebel (62) schwenkbar um eine dritte Querachse (623) montiert ist, und dadurch, dass der erste Hebel (61) die zweite und dritte Querachse (642, 623) trägt.

4. Hilfevorrichtung nach einem der vorhergehenden Ansprüche, **dadurch gekennzeichnet, dass** der Stab (4) gerippt ist.

5. Hilfevorrichtung nach einem der vorhergehenden Ansprüche, **dadurch gekennzeichnet, dass** der Stab (4) eine etwa zylindrische Außenfläche aufweist, in einem winkelförmig begrenzten Bereich seiner Außenfläche gerippt ist und rotierend um seine Längsachse (X) mitgenommen werden kann.

6. Hilfevorrichtung nach einem der vorhergehenden Ansprüche, **dadurch gekennzeichnet, dass** der Bügel (30) eine Grundplatte (300) aufweist, die einen ersten und zweiten Seitenflügel (301, 302) verbindet, und dadurch, dass der erste Seitenflügel (301) den Schnellverschluss (32) trägt.

7. Hilfevorrichtung nach den Ansprüchen 3 und 5, **dadurch gekennzeichnet, dass** sich ein Ende des ersten Hebels (61) verbreitert, um eine Platte (610) auszubilden, die mit einer Außenseite der Grundplatte (300) des Bügels (30) verbunden ist.

8. Hilfevorrichtung nach einem der vorhergehenden Ansprüche in Kombination mit Anspruch 2, **dadurch gekennzeichnet, dass** der Bügel (30), die Klemme (60) und der Drücker (5) von geschnittenen und gebogenen Metallplatten gebildet werden.

9. Hilfevorrichtung nach einem der vorhergehenden Ansprüche in Kombination mit Anspruch 6, **dadurch gekennzeichnet, dass** der Schnellverschluss (32) eine den ersten Seitenflügel (301) des Bügels durchquerende Schubachse (320) aufweist, und dadurch, dass der schraubbare Block (31) von der Schubachse (320) des Schnellverschlusses getragen wird, und dadurch, dass der zweite Flügel (302) des Bügels mindestens einen in Richtung des ersten Flügels (301) gedrehten Greifer (304) aufweist.

10. Hilfevorrichtung nach Anspruch 9, **dadurch gekennzeichnet, dass** die Befestigungsmittel Mittel zum Einstellen der Länge des schraubbaren Blocks (31) umfassen, so dass dieser an die Breite der Latte (1) angepasst werden kann.

11. Hilfevorrichtung nach einem der vorhergehenden Ansprüche, **dadurch gekennzeichnet, dass** der Drücker (5) am Ende des Stabs (4) ein umgekehrtes Schaufelblatt ausbildet, mit dem selektiv ein Bezugsformstück (7) gehalten werden kann.

12. Hilfevorrichtung nach einem der Ansprüche 1 bis 9, **dadurch gekennzeichnet, dass** der Drücker (5) beweglich am Ende (40) des Stabs (4) angebracht ist.

13. Hilfevorrichtung nach einem der Ansprüche 1 bis 12, **dadurch gekennzeichnet, dass** sie Mittel zur Befestigung eines Qualblocks auf dem Drücker (5) aufweist, vermittels dessen dieser gegen die Täfelung drückt.

14. Hilfevorrichtung nach Anspruch 12 oder 13, **dadurch gekennzeichnet, dass** der Drücker (5) die Form einer Führungslasche (50) annimmt, die sich mindestens teilweise in einer Ebene erstreckt, welche die Längsachse des Stabs beinhaltet.

15. Hilfevorrichtung nach einem der Ansprüche 12 bis 14, **dadurch gekennzeichnet, dass** der Drücker (5) Ausschnitte (51, 53, 55) aufweist, die Querbänder (52, 54, 56, 58) begrenzen, von denen mindestens einige (52, 54, 56) beiderseits des Stabs angeordnet sind und von denen eines (58) an das Ende (40) des Stabs (4) anschlägt.

16. Hilfevorrichtung nach einem der Ansprüche 12 und 15, **dadurch gekennzeichnet, dass** das Ende (40) des Stabs (4) einen Absatz (400) aufweist, der sich in einen der Ausschnitte einfügt und dabei mindestens eines der Querbänder elastisch verformt, wenn der Drücker auf dem Stab aufgefädelt ist.

## Claims

1. Assistance device for laying panelling (2) crosswise on a stud or supporting member (1) of determined width (L), this device comprising attachment members (3) to attach to this stud, a rod (4) selectively driven in translation relative to the attachment members (3), parallel to the stud, a pusher attached to one end (40) of rod (4) and driver members (6) integral with the attachment members (3) to drive rod (4) along a longitudinal axis (X) of the rod in advance direction (A), for which it is preceded by the pusher, **characterized in that** the attachment members (3) include a stirrup-piece (30) forming a clamp provided with a screw block (31), to adapt a transverse dimension of the stirrup-piece to the width (L) of stud (1), and with a locking mechanism (32) to selectively attach the stirrup-piece (30) onto stud (1).

2. Assistance device as in claim 1, **characterized in that** the driver members (6) include a gripper (60) essentially formed of first and second levers (61, 62) substantially perpendicular to rod (4) and respectively fixed and pivoting relative to stirrup-piece (30), a driver pawl (63) swing mounted around a first transverse spindle (631) fixed to the second lever (62) and transmitting to rod (4) in advance direction (A) a translation movement relative to the pivotal movement of the second lever (62), and a retaining pawl (64) swing mounted around a second transverse spindle (642) that is fixed relative to stirrup-piece (30) to prohibit movement of rod (4) in reverse direction to the direction of advance movement (A).

3. Assistance device as in claim 2, **characterized in that** the first lever (61) is of shell conformation, **in that** the second lever (62) is pivot mounted around a third transverse spindle (623), and **in that** the first lever (61) supports the second and third transverse spindles (642, 623).

4. Assistance device as in any of the preceding claims, **characterized in that** the rod (4) is notched.

5. Assistance device as in any of the preceding claims, **characterized in that** the rod (4) has a substantially cylindrical outer surface, is notched over an angle-limited distance of its outer surface and may be driven in rotation around its longitudinal axis (X).

6. Assistance device as in any of the preceding claims, **characterized in that** the stirrup-piece (30) has a base (300) connecting first and second side arms (301, 302), and **in that** the first side arm (301) carries the locking mechanism (32).

7. Assistance device as in claims 3 and 5, **characterized in that** one end of the first lever (61) widens to form a plate (610) which is made integral with an outer face of base (300) of stirrup-piece (30).

8. Assistance device as in any of the preceding claims combined with claim 2, **characterized in that** the stirrup-piece (30), gripper (60) and pusher (5) consist of cut and folded metallic blanks.

9. Assistance device as in any of the preceding claims combined with claim 6, **characterized in that** the locking mechanism (32) has a thrust spindle (320) crossing through the first side arm (301) of the stirrup-piece, **in that** the screw block (31) is carried by the thrust spindle (320) of the locking mechanism, **in that** the second arm (302) of the stirrup-piece carries at least one claw (304) facing in the direction of the first arm (301).

10. Assistance device as in claim 9, **characterized in that** the attachment means comprise means for adjusting the length of the screw block (31) for its adaptation to the width of stud (1).

11. Assistance device as in any of the preceding claims, **characterized in that** the pusher (5), at the end of rod (4), forms an inverted scoop able to selectively maintain a template (7).

12. Assistance device as in any of claims 1 to 9, **characterized in that** the pusher (5) is mounted removable fashion on the end (40) of rod (4).

13. Assistance device as in any of claims 1 to 12, **characterized in that** it comprises means for attaching a rub block to pusher (5) via which the pusher presses against the panelling.

14. Assistance device as in claim 12 or 13, **characterized in that** the pusher (5) is in the form of a guiding lug (50) which extends at least partly into a plane containing the longitudinal axis of the rod.

15. Assistance device as in any of claims 12 to 14, **characterized in that** the pusher (5) has cut-outs (51, 53, 55) delimiting transverse strips (52, 54, 56, 58) of which at least some (52, 54, 56) are arranged either side of the rod and of which one (58) comes to abut the end (40) of rod (4).

16. Assistance device as in either of claims 12 and 15, **characterized in that** the end (40) of rod (4) has a shoulder (400) taking up position in one of the cut-outs and elastically deforming at least one of the transverse strips when the pusher is fitted onto the rod.
